# EUROPÄISCHE PATENTANMELDUNG

(11) **EP 0 900 991 A1**
(43) Veröffentlichungstag der Anmeldung: **10.03.1999**
(21) Anmeldenummer: 97810633.4
(22) Anmeldetag: 04.09.1997
(51) Int. Cl.: F28F 19/00, F28F 19/02

(54) **Rohr, insbesondere für einen Wärmetauscher**

(71) Anmelder: Air Fröhlich AG für Energierückgewinnung, CH-9320 Arbon (CH)
(72) Erfinder: Akermann, Peter, 9320 Arbon (CH)
(74) Vertreter: Wenger, René

(57) **Zusammenfassung**

Ein Rohr (1), insbesondere für einen Wärmetauscher, ist auf der Aussenseite mit einem Schutzmantel (2) aus Kunststoffmaterial versehen. Zur Vermeidung einer elektrostatischen Aufladung enthält, bzw. trägt der Schutzmantel eine elektrisch leitfähige Komponente (3), über welche der Schutzmantel erdbar ist. Bei der elektrisch leitfähigen Komponente kann es sich beispielsweise um Graphitpartikel (3) handeln, die homogen im Schutzmantel (2) verteilt sind. Bei der Verwendung eines derartigen Rohrs in einem Wärmetauscher können elektrostatisch bedingte Schmutzansammlungen vermieden werden.

## Beschreibung

Die Erfindung betrifft ein Antistatikrohr, insbesondere für einen Wärmetauscher mit einem Schutzmantel aus Kunststoffmaterial auf der Aussenseite. Derartige Rohre werden vor allem bei Wärmetauschern für aggressive gasförmige Medien, wie z.B. Rauchgas von Verbrennungsanlagen, usw. eingesetzt. Der Schutzmantel dient dabei als Korrosionsschutz für das Rohr.

Ein Problem bei den bekannten Rohren besteht darin, dass sie relativ rasch verschmutzen und häufig gereinigt werden müssen. Schmutzpartikel lagern sich auf dem Schutzmantel ab und verbacken bei den relativ hohen Temperaturen zu einer harten Kruste. Dadurch wird auch der Wärmedurchgang stark beeinträchtigt. Der Schutzmantel bei bekannten Rohren besteht häufig aus einem Fluor-Kunststoff, z.B. aus PFA, FEP oder PTFE, weil dieses Material einen Temperatureinsatzbereich über 200°C und eine hohe chemische Widerstandsfähigkeit aufweist. Gleichzeitig handelt es sich dabei auch um einen sehr guten elektrischen Isolator.

Im Hinblick auf die elektrischen Eigenschaften des Schutzmantels kann sich an diesem je nach den Betriebsbedingungen eine relativ hohe elektrostatische Ladung bilden. Untersuchungen haben überraschend gezeigt, dass zwischen dem Grad der Verschmutzung und der elektrostatischen Ladung am Schutzmantel ein Zusammenhang besteht.

Es ist daher eine Aufgabe der Erfindung, ein Rohr der eingangs genannten Art zu schaffen, das einfach und kostengünstig herzustellen ist und bei dem eine elektrostatische Aufladung am Schutzmantel vermieden werden kann. Dies wird erfindungsgemäss dadurch erreicht, dass der Schutzmantel eine elektrisch leitfähige Komponente enthält, bzw. trägt, über welche der Schutzmantel erdbar ist. Unabhängig von den Betriebsbedingungen und unabhängig von der Art und Weise, wie das Rohr konstruktiv eingesetzt wird, kann dadurch stets ein Erdschluss mit dem Schutzmantel hergestellt werden. Eine elektrostatisch bedingte Anziehung von Staub oder Schmutzpartikeln auf dem Aussenmantel ist nicht mehr möglich. Das erfindungsgemässe Rohr kann selbstverständlich neben Wärmetauschern auch in anderen Bereichen eingesetzt werden, in denen elektrostatische Ladungen unerwünscht sind, z.B. im Zusammenhang mit EDV-Anlagen, elektronischen Messgeräten, usw.

Die elektrisch leitfähige Komponente kann wenigstens ein Leiter sein, der in den Schutzmantel eingebettet ist oder der auf der Oberfläche des Schutzmantels angeordnet ist. Denkbar wäre beispielsweise ein elektrisch leitfähiger Draht, der in den schlauchförmigen Schutzmantel einextrudiert ist oder der im plastischen Zustand eingewalzt wird. Denkbar wäre aber auch eine aufgedampfte oder anderweitig aufgetragene Leiterbahn aus einer sehr dünnen leitfähigen Schicht.

Besonders vorteilhaft ist es aber auch, wenn die elektrisch leitfähige Komponente homogen im Schutzmantel verteilt ist. Dabei wird praktisch der Schutzmantel selber zum elektrischen Leiter, so dass sich an keinem Flächenabschnitt eine elektrostatische Ladung bilden kann. Besonders gute Resultate wurden dabei erzielt, wenn die elektrisch leitfähige Komponente aus Graphit besteht. Graphit ist bekanntlich ein hervorragender elektrischer Leiter, der ausserdem hochtemperaturbeständig ist. Graphit verbessert nicht nur die elektrische Leitfähigkeit des Schutzmantels, sondern auch noch den Wärmedurchgang, was bei Wärmetauscherrohren ein zusätzlicher Vorteil ist.

Der Schutzmantel kann ein auf das Rohr aufgezogener Schlauch sein, der zuerst separat hergestellt wird. Es wäre aber auch denkbar, den Schutzmantel direkt durch Extrudieren, Spritzen, Giessen oder Sintern auf das Rohr aufzutragen. Für hohe Temperaturen eignet sich Polytetrafluorethylen (PTFE) besonders gut, das aber eher schwierig zu bearbeiten ist. Je nach Einsatzgebiet können aber auch andere Fluor-Kunststoffe oder andere Kunststoffmaterialien eingesetzt werden.

Beim Rohr selbst kann es sich um ein Metallrohr, z.B. aus einem korrosionsbeständigen Stahl handeln. Insbesondere bei Wärmetauschern sind aber auch Glasrohre im Einsatz. Da Glas ebenfalls ein elektrostatisch aufladbarer Isolator ist, ergeben sich zusätzliche Vorteile mit dem elektrisch leitfähigen Schutzmantel.

Die Erfindung betrifft auch einen Wärmetauscher mit wenigstens einem Rohr, bzw. mit einem Rohrbündel mit den Merkmalen der Ansprüche 10 und 11.

Weitere Einzelmerkmale und Vorteile der Erfindung ergeben sich aus der nachfolgenden Beschreibung von Ausführungsbeispielen und aus den Zeichnungen. Es zeigen:
- Fig. 1: ein Rohr mit einer homogen im Schutzmantel verteilten elektrisch leitfähigen Komponente,
- Fig. 2: ein Rohr mit einem im Schutzmantel eingebetteten Leiterdraht,
- Fig. 3: ein Rohr mit einer auf der Aussenseite aufgetragenen Leiterschicht,
- Fig. 4: ein Teilquerschnitt durch einen Rohrbündel-Wärmetauscher, und
- Fig. 5: ein Detailschnitt durch den Wärmetauscher gemäss Figur 4 in der Ebene A-A.

Beim Ausführungsbeispiel gemäss Figur 1 ist auf das Rohr 1 z.B. aus Chromstahl ein schlauchförmiger Schutzmantel 2 aufgezogen. Der Schlauch besteht aus PTFE, in welchem Graphitpartikel 3 homogen verteilt sind. In Wirklichkeit sind diese einzelnen Partikel von blossem Auge nicht sichtbar. Der Schutzmantel erhält dadurch eine elektrische Leitfähigkeit, die zwar nicht vergleichbar ist mit derjenigen eines klassischen Leiters wie Kupfer, die jedoch ausreicht, um elektrostatische Ladungen abzubauen.

Beim Ausführungsbeispiel gemäss Figur 2 ist wenigstens ein elektrisch leitfähiger Draht 4 in den Schutzmantel 2 eingebettet, was herstellungstechnisch auf unterschiedliche Weise z.B. durch Einextrudieren möglich ist. Der Draht 4 erstreckt sich parallel zur Mittelachse des Rohrs 1, wobei er sich aber auch um diese Achse winden könnte.

Beim Ausführungsbeispiel gemäss Figur 3 ist eine Leiterbahn 5 auf der Aussenseite des Schutzmantels 2 aufgetragen, die sich spiralförmig um das Rohr 1 windet. Das Auftragen derartiger Schichten ist beispielsweise aus der Fotovoltaik oder aus der Elektronik bekannt.

Bei allen drei Ausführungsbeispielen wirkt selbstverständlich auch das Rohr selbst als elektrischer Leiter, über welchen ein Erdschluss möglich ist. Besteht das Rohr jedoch aus einem mineralischen Material, insbesondere aus Glas, muss die Erdung des Schuztmantels über eine separate Leitung erfolgen.

Die Figuren 4 und 5 zeigen ein Ausführungsbeispiel eines Rohrbündel-Wärmetauschers z.B. in einer Rauchgasreinigungsanlage. Der Wärmetauscher 6 verfügt über einen Rauchgaskanal 7, durch den in Blickrichtung gesehen heisses Rauchgas strömt. Im Rauchgaskanal sind Rohrbündel 8 angeordnet, deren Einzelrohre beispielsweise gemäss dem Ausführungbeispiel in Figur 1 ausgebildet sind. Die Rohrbündel sind an beiden Enden in parallelen Halteplatten 11, 11' gehalten.

Im Abstand zu den Halteplatten ist je eine Gehäuseplatte 12, 12' dichtend befestigt, wobei der Zwischenraum je eine Verteilkammer 13, 13' bildet. Ein Wärmetauscherfluid strömt durch eine Zuleitung 9 in die Kammer 13, 13', von dort durch die einzelnen Rohre des Rohrbündels 8 in die Kammer 13, 13', die es durch eine Ableitung 10 wieder verlässt.

Die Halteplatten 11, 11' sind mit einer Tragkonstruktion 14 verbunden, welche ihrerseits fest mit einem Ständer 15 verschraubt ist, auf dem der ganze Wärmetauscher 6 steht.

Figur 5 zeigt die Befestigung von zwei Einzelrohren 1, 1' in der Halteplatte 11. Jedes Rohr ist dabei in einer Bohrung 21 gehalten, wobei die aufgeweiteten Rohrenden 16 mit einer Schweissverbindung 17 fest mit der Halteplatte verbunden sind. Die Schlauchenden 18 des Schutzmantels sind im Abstand zu den Rohrenden 16 angeordnet, damit sie beim Anbringen der Schweissverbindung 17 nicht zerstört werden. Der Schutzmantel jedes Rohres ist an einer Dichtpartie 19 gegenüber der Halteplatte 11 abgedichtet. Die dem Rauchgaskanal zugewandte Oberfläche der Halteplatte ist dabei mit einer Auskleidung 20 aus Kunststoffmaterial versehen, so dass die Rauchgase an keiner Stelle mit einem metallischen Werkstoff in Berührung kommen.

Beim vorliegenden Ausführungsbeispiel erfolgt der Erdschluss der Schutzmäntel auf den Rohren über die Rohre selbst, welche mit den metallischen Halteplatten 11, 11' verschweisst sind. Diese wiederum sind ebenfalls leitend mit dem Ständer 15 und damit mit der Erde verbunden. Es wäre aber ohne weiteres denkbar, zusätzliche Erdungskabel vorzusehen. Bei Glasrohren müssten die einzelnen Schutzmäntel am Rohrende gegen eine elektrisch leitfähige Matte oder dergleichen gepresst werden, welche ihrerseits geerdet ist. Selbstverständlich könnten die Rohre auch an anderen Wärmetauschern eingesetzt werden, bei denen sie im Strömungskanal für ein gasförmiges Fluid angeordnet sind. So könnten die Rohrbündel beispielsweise nur auf einer Seite in einer Halteplatte gehalten sein. Diese Konstruktion wird vorzugsweise dort eingesetzt, wo Vorlauf und Rücklauf des Wärmetauscherfluids konzentrisch im gleichen Rohr erfolgt.

## Patentansprüche

1. Rohr (1), insbesondere für einen Wärmetauscher (6), mit einem Schutzmantel aus Kunststoffmaterial auf der Aussnseite, dadurch gekennzeichnet, dass der Schutzmantel (2) zur Vermeidung einer elektrostatischen Aufladung eine elektrisch leitfähige Komponente (3, 4, 5) enthält, bzw. trägt, über welche der Schutzmantel erdbar ist.

2. Rohr nach Anspruch 1, dadurch gekennzeichnet, dass die elektrisch leitfähige Komponente wenigstens ein in den Schutzmantel eingebetteter oder auf den Schutzmantel aufgetragener Leiter ist.

3. Rohr nach Anspruch 1, dadurch gekennzeichnet, dass die elektrisch leitfähige Komponente homogen im Schutzmantel verteilt ist.

4. Rohr nach Anspruch 3, dadurch gekennzeichnet, dass die elektrisch leitfähige Komponente aus Graphit besteht.

5. Rohr nach einem der Ansprüche 1 bis 4, dadurch gekennzeichnet, dass der Schutzmantel aus einem Fluor-Kunststoff, insbesondere aus Polytetrafluorethylen besteht.

6. Rohr nach einem der Ansprüche 1 bis 5, dadurch gekennzeichnet, dass der Schutzmantel ein auf das Rohr aufgezogener Schlauch ist.

7. Rohr nach einem der Ansprüche 1 bis 5, dadurch gekennzeichnet, dass der Schutzmantel auf das Rohr aufextrudiert, aufgespritzt, aufgegossen oder aufgesintert ist.

8. Rohr nach einem der Ansprüche 1 bis 7, dadurch gekennzeichnet, dass es aus einem metallischen Material besteht.

9. Rohr nach einem der Ansprüche 1 bis 7, dadurch gekennzeichnet, dass es aus einem mineralischen Material besteht.

10. Wärmetauscher (6) mit wenigstens einem Rohr (1) nach einem der Ansprüche 1 bis 9, das in einem Strömungskanal (7) für ein gasförmiges Fluid angeordnet ist.

11. Wärmetauscher (6) mit einem Bündel (8) aus mehreren Rohren (1) nach einem der Ansprüche 1 bis 9, die wenigstens einseitig in einer Halteplatte (11, 11') gehalten sind, wobei die Erdung der Schutzmäntel (2) direkt oder indirekt über die Halteplatte erfolgt.
